# EUROPÄISCHE PATENTSCHRIFT

(11) **EP 1 032 797 B1**
(45) Veröffentlichungstag und Bekanntmachung des Hinweises auf die Patenterteilung: **05.06.2002**
(21) Anmeldenummer: 98963475.3
(22) Anmeldetag: 17.11.1998
(51) Int. Cl.: F25D 25/02

(54) **KÜHLGERÄT**
REFRIGERATING DEVICE
APPAREIL REFRIGERANT

(30) Priorität: 19.11.1997 DE 19751308
(43) Veröffentlichungstag der Anmeldung: 06.09.2000
(73) Patentinhaber: BSH Bosch und Siemens Hausgeräte GmbH, 81669 München (DE)
(72) Erfinder: REICHEL, Werner, D-89522 Heidenheim (DE); JANSSEN, Hans-Reinhart, D-89537 Giengen (DE)
(86) Internationale Anmeldenummer: EP9807376
(87) Internationale Veröffentlichungsnummer: WO9926032

(56) Entgegenhaltungen:
- DE-A- 19 631 372
- US-A- 1 389 171
- US-A- 2 505 322
- US-A- 5 626 407

## Beschreibung

Die Erfindung betrifft ein Kühlgerät mit einem innerhalb seines wärmeisolierenden Gehäuses angeordneten, von einer Tür verschließbaren Kühlraum, welcher mit in Abstand übereinander angeordneten, zumindest an den Seitenwänden des Kühlraumes gehalterten Ablageebenen ausgestattet ist.

Auf dem Gebiet der Kühlschränke ist es seit langem Stand der Technik, deren Türen an der Innenseite mit abnehmbaren, übereinander angeordneten Ablagefächern auszustatten, von denen das dem unteren Rand der Tür am nächsten liegende, in den überwiegenden Fällen zum Abstellen von flaschenartigem Lagergut, wie beispielsweise Mineralwasserflaschen, Wein- oder Bierflaschen, genutzt wird. Die Lagerkapazität derartiger Ablagefächer ist jedoch sehr rasch erschöpft.

Zur Erweiterung der Lagerkapazität für flaschenartiges Lagergut wurde in der DE-OS 26 35 364 ein Kühlgerät vorschlagen, dessen Innenraum mit zu Ablage von Flaschen geeigneten Traggittern unterteilbar ist, welche sich mit ihren seitlichen Enden an den Seitenwänden des Innenraums angeordneten Aufnahmenuten abstützen. Diese Traggitter sind zur Einlagerung von Getränkeflaschen in einer zur Öffnung des Innenraums hin abgekippten Position angeordnet, wodurch die Lagerkapazität für sonstiges Lagergut innerhalb des Kühlraumes deutlich geschmälert ist. Zur Vermeidung dieses Nachteiles wird in der DE-OS 30 39 636 ein an den Drahtstäben von als Ablageebenen ausgebildeten Traggittern einhängbarer Flaschenhalter vorgeschlagen, welcher bei zusätzlichem Lagerbedarf für flaschenartiges Kühlgut an den Drahtstäben der in den Kühlschränken eingesetzten Traggitter einhängbar ist. Im Gegensatz zu der aus der DE-OS 26 35 364 bekannten Lösung, wonach eines der Traggitter auch schon bei der Einlagerung einer Getränkeflasche in die dafür vorgesehene Halteposition zu bringen ist und somit die Ablagefläche dieses Traggitters nur noch bedingt zum Abstellen von anderweitigem Kühlgut geeignet ist, erlaubt die Lösung gemäß der DE-OS 30 39 636 auch trotz der Einlagerung von Getränkeflaschen weiterhin die vollflächige Nutzung der Ablageflächen des Traggitters. Jedoch ist zur Einlagerung einer jeden Getränkeflasche ein an dem Traggitter einhängbarer Flaschenträger erforderlich, welche einerseits nur in begrenzter Stückzahl an dem Traggitter anbringbar sind und welche den Stauraum unterhalb eines Traggitters wesentlich vermindern. Zudem ist für diese Flaschenhalter für den Fall, daß sie nicht zur Lagerung von Getränkeflaschen genutzt werden, ein mit einem entsprechenden Lagervolumen ausgestatteter Aufbewahrungsort außerhalb des Kühlraums notwendig, wenn man in diesem Fall dessen Lagerkapazität voll nutzen möchte.

Außerdem ist aus der US-A-1 389 171 sowie der US-A-5 626 407 ein Kühlgerät mit wenigstens einer Ablageebene bekannt, bei der die Abstellfläche einen Abschnitt aufweist, welcher in Art eines Wellenprofils ausgebildet ist.

Der Erfindung liegt die Aufgabe zugrunde, ein Kühlgerät gemäß dem Oberbegriff des Anspruches 1 mit einfachen konstruktiven Maßnahmen derart zu verbessern, daß die Nachteile des Standes der Technik vermieden sind.

Diese Aufgabe wird gemäß der Erfindung durch die Merkmale des Anspruchs 1 gelöst.

Durch die erfindungsgemäß vorgeschlagene Ausbildung der Ablageebene ist gleichzeitig ohne Benutzung zusätzlicher Hilfsvorrichtungen die Möglichkeit geschaffen, die Abstellfläche einer derartigen Ablageebene sowohl zur Lagerung von flaschenartigem Lagergut als auch herkömmlichem Kühlgut nutzen zu können, ohne zur Einlagerung des flaschenartigen Lagergutes besonders gestaltete, das Abstellen von herkömmlichem Kühlgut nur unzulänglich zulassende Ablageebenen verwenden zu müssen. Darüber hinaus erübrigt es sich, ein Kühlgerät neben den herkömmlich dort zum Einsatz kommenden Ablageebenen auch zusätzlich mit einer speziell zur Einlagerung von flaschenartigem Kühlgut geeigneten Abstellebene ausstatten zu müssen, so daß sich nicht nur der Fertigungsablauf des Kühlgerätes vereinfacht, sondern auch dessen Herstellungskosten sinken.

Besonders günstig angeordnet für die Einlagerung von flaschenartigem Kühlgut ist der mit dem Wellenprofil versehene Abschnitt, wenn gemäß einer vorteilhaften Ausgestaltung des Gegenstandes der Erfindung vorgesehen ist, daß der mit einem Wellenprofil versehene Abschnitt in türfemen Bereich der Ablageebene angeordnet ist.

Besonders leicht zu reinigen ist der mit dem Wellenprofil versehene Abschnitt, wenn nach einer nächsten bevorzugten Ausführungsform des Gegenstandes der Erfindung vorgesehen ist, daß der mit dem Wellenprofil versehene Abschnitt von den Halterungen an den Seitenwänden abnehmbar ist.

Gemäß einer nächsten bevorzugten Ausführungsform des Gegenstandes der Erfindung ist vorgesehen, daß der mit dem Wellenprofil versehene Abschnitt als doppelseitig verwendbarer Wendeabschnitt ausgebildet ist, welcher an seiner dem Wellenprofil gegenüberliegenden Unterseite zumindest weitestgehend ebenflächig ausgeführt ist und mit der Restabstellfläche der Ablageebene eine im wesentlichen durchgehend ebene Abstellfläche zu bilden vermag.

Hierdurch ist die Möglichkeit geschaffen, die gesamte Abstellfläche der Ablageebene zum Abstellen von herkömmlichem Kühlgut nutzen zu können, wenn vorübergehend kein Bedarf an Abstellfläche zur Einlagerung von flaschenartigem Kühlgut besteht. Ferner ist durch die weitestgehend durchgehend ebenflächig verlaufende Abstellfläche ein kippsicheres Abstellen von insbesondere flüssigem Lagergut in offenen Behältnissen auch im Übergangsbereich des Wandabschnitts zur Restabstellfläche sichergestellt.

Besonders einfach herzustellen ist eine aus zwei Abschnitten zusammengefügte Ablageebene herstellbar, wenn nach einer nächsten vorteilhaften Ausgestaltung des Gegenstandes der Erfindung vorgesehen ist, daß der mit dem Wellenprofil versehene Abschnitt über die Breite der Ablageebene wellenprofilartig ausgebildet ist. Gleichzeitig ist durch eine derartige Ausführungsform eine ausreichende Lagermöglichkeit für flaschenartiges Kühlgut geschaffen.

Nach einer weiteren bevorzugten Ausführungsform des Gegenstandes der Erfindung ist vorgesehen, daß der zusammen mit dem wellenprofilartigen Abschnitt die Abstellfläche der Ablageebene bildende Abschnitt von den Halterungen an den Seitenwändenabnehmbar ist.

Auf diese Weise ist ein Benutzer des Kühlgerätes in die Lage versetzt, die beiden die Abstellfläche der Ablageebene bildenden Abschnitte bei Verwendung des wellenprofilartigen Abschnittes innerhalb des Kühlraumes so anordnen zu können, wie es ihm ergonomisch am günstigsten erscheint.

Besonders tragfähig ausbildbar sind die beiden Abschnitte der Ablageebene, wenn nach einer nächsten bevorzugten Ausführungsform des Gegenstandes der Erfindung vorgesehen ist, daß der wellenprofilartige Abschnitt und der zusammen mit diesem die Ablageebene bildende Abschnitt geschlossenflächig ausgebildet ist.

Entsprechend einer letzten bevorzugten Ausführungsform des Gegenstandes der Erfindung ist vorgesehen, daß der wellenprofilartige Abschnitt aus Kunststoffspritzguß besteht und der zusammen mit diesem die Ablageebene bildenden Abschnitt als mit einem Kunststoffrahmen umspritzte Glasplatte ausgebildet ist.

Hierdurch ist eine kostengünstigste und dennoch dekorativ hochwertige und aus hygienischer Sicht besonders leicht zu reinigende Ablageebene bereitgestellt.

Die Erfindung ist in der nachfolgenden Beschreibung anhand eines in der beigefügten Zeichnung vereinfacht dargestellten Ausführungsbeispieles erläutert.

Es zeigen:
- Fig. 1: einen Haushaltstischkühlschrank mit in dessen Kühlraum in Abständen übereinander angeordneten Ablageebenen, von denen eine einen doppelseitig verwendbaren Abschnitt aufweist, dessen wellenprofilartig ausgebildete Abstellfläche zur Ablage von flaschenartigem Lagergut dient, in raumbildlicher Ansicht von vorne,
- Fig. 2: in einem vergrößertem Ausschnitt den Haushaltstischkühlschrank im Bereich der Ablageebene mit dem doppelseitig verwendbaren Abschnitt dessen wellenprofilartig ausgebildete Seite als Ablagefläche eingesetzt ist, in raumbildlicher Ansicht von vorne, und
- Fig. 3: in einem vergrößertem Ausschnitt den Haushaltstischkühlschrank im Bereich der Ablageebene mit dem doppelseitig verwendbaren Abschnitt, dessen ebenflächige Seite als Ablagefläche eingesetzt ist, in raumbildlicher Ansicht von vorne.

Gemäß Fig. 1 ist ein als Tischkühlschrank ausgebildetes Kühlgerät 10 gezeigt, dessen wärmeisolierend aufgebautes Gehäuse 12 zusammen mit der in einen Schließzustand bringbaren Tür 11 einen Kühlraum 13 umschließt. Dieser ist mit einer durch spanlose Formgebung einer Kunststoffplatine erzeugten Innenverkleidung 14 ausgekleidet, welche zusammen mit einer nicht näher bezeichneten Außenverkleidung und einer dazwischen angeordneten Wärmeisolationsschicht den wärmeisolierenden Aufbau des Gehäuses 12 bildet und welche an ihren Seitenwänden 15 mit in annähernd gleichen Abständen übereinander angeordneten, als Halterungen dienenden Tragleisten 16 versehen ist. Die Tragleisten 16 dienen zur Abstützung der seitlichen Ränder von Ablageebenen 17 und 18. Von diesen Ablageebenen sind die mit 17 bezeichneten Ablageebenen als mit einer einstückig ausgeführten ebenen Abstellfläche aus Glas mit einem deren Ränder einfassenden Kunststoffrahmen ausgeführt, während die Ablageebene 18 eine quer zu der Einschubrichtung in den Kühlraum unterteilte Abstellfläche aufweist, deren der Tür 11 zugewandter Abstellflächenabschnitt 19 als Kühlgutablage aus Glas ausgebildet ist, deren Ränder von einem Kunststoffrahmen eingefaßt sind und deren Abstellfläche beidseitig ebenflächig ausgebildet ist. An den Abstellflächenabschnitt 19 schließt sich in türfemem Bereich der Ablageebene 18 ein Abstellflächenabschnitt 20 an, welcher zusammen mit dem Abstellflächenabschnitt 19 die Ablageebene 18 bildet und welcher von dem Abstellflächenabschnitt 19 getrennt ist, so daß beide Abstellflächenabschnitte 19 und 20 als Teilablageebenen ausgebildet sind, welche sich mit ihren seitlichen Rändern auf den Tragleisten 16 abstützen. Im Gegensatz zum Abstellflächenabschnitt 19 weist der Abstellflächenabschnitt 20 in einer in Fig. 2 gezeigten ersten Einbaulage eine Oberfläche in Art eines Wellenprofiles 21 auf, dessen Wellenberge 22 und Wellentäler 23 in Einschubrichtung der Ablageebene 18 in dem Kühlraum 13 angeordnet sind, so daß der durch die Wellentäler 23 und Wellenberge 22 gebildete Wellenzug quer zur Einschubrichtung der Kühlgutablage 18 in den Kühlraum 13 verläuft. Die durch die Wellenberge 22 voneinander getrennten Wellentäler 23 sind an ihrer Rückseite mit einer zur Rückwand des Kühlraumes 13 beabstandeten Anschlagwand 24 versehen und dienen als Auflagefläche für flaschenartiges Kühlgut 25, welche bei ihrerpositionsrichtigen Einlagerung mit ihrem Flaschenboden an der Anschlagwand 24 anschlagen.

Wie insbesondere Fig. 3 zeigt, ist der Abstellflächenabschnitt an seiner dem Wellenprofil 21 gegenüberliegenden Unterseite mit einer ebenen Ablagefläche 26 ausgestattet, welche im wesentlichen die Breite der Ablagefläche des Abstellflächenabschnitts 19 aufweist und welche durch Wenden des Abstellflächenabschnitts 20 in die in Fig. 3 gezeigte Einbaulage bringbar ist. Die Ablagefläche 26 ist an ihrer türfernen Seite mit einem zur Rückwand des Kühlraumes 13 beabstandeten Anschlagbord 27 versehen, welche dazu dient, eine Berührung des auf der Ablagefläche 26 angeordneten, nicht dargestellten Kühlgutes mit der von einem Coldwall-Verdampfer gekühlten Rückwand des Kühlraumes 13 zu verhindern. Der Abstellflächenabschnitt 20, welcher in vorliegendem Fall geschlossenflächig ausgebildet und im Kunststoffspritzgußverfahren hergestellt ist, bildet zusammen mit dem ebenfalls von den Tragleisten 16 abnehmbaren Abstellflächenabschnitt 19 im zusammengeschobenen Zustand, an welchen deren benachbarte Seiten aneinanderliegen, eine im wesentlichen durchgehende Ablagefläche, welche sich wie die Ablagefläche der Ablageebenen 17 zur Ablage von herkömmlichem Kühlgut eignet.

## Patentansprüche

1. Kühlgerät (10) mit einem innerhalb seines wärmeisolierenden Gehäuses (12) angeordneten, von einer Tür (11) verschließbaren Kühlraum (13), welcher mit in Abstand übereinander angeordneten, zumindest an den Seitenwänden (15) des Kühlraumes gehalterten Ablageebenen (18) ausgestattet ist, **dadurch gekennzeichnet, daß** bei wenigstens einer der Ablageebenen (18) die Abstellfläche einen ebenflächigen Abschnitt (19) und einen weiteren Abschnitt (20) aufweist, welcher in Art eines Wellenprofils (21) ausgebildet ist, dessen miteinander verbundene Wellenzüge quer zur Einbringungsrichtung der Ablageebene in den Kühlraum (13) verlaufen.

2. Kühlgerät nach Anspruch 1, **dadurch gekennzeichnet, daß** der mit dem Wellenprofil (21) versehene Abschnitt (20) im türfernen Bereich der Ablageebene (18) angeordnet ist.

3. Kühlgerät nach Anspruch 1 oder 2, **dadurch gekennzeichnet, daß** der mit dem Wellenprofil (21) versehene Abschnitt (20) von den Halterungen (16) an den Seitenwänden (15) abnehmbar ist.

4. Kühlgerät nach einem der Ansprüche 1 bis 3, **dadurch gekennzeichnet, daß** der mit dem Wellenprofil (21) versehene Abschnitt (20) als doppelseitig verwendbarer Wendeabschnitt ausgebildet ist, welcher an seiner dem Wellenprofil (21) gegenüberliegenden Unterseite zumindest weitestgehend ebenflächig ausgeführt ist und mit der Restabstellfläche der Ablageebene (18) eine im wesentlichen durchgehend ebene Abstellfläche zu bilden vermag.

5. Kühlgerät nach einem der Ansprüche 1 bis 4, **dadurch gekennzeichnet, daß** der mit dem Wellenprofil (21) versehene Abschnitt (20) über die Breite der Ablageebene (18) weffenprofilartig ausgebildet ist.

6. Kühlgerät nach einem der Ansprüche 1 bis 5, **dadurch gekennzeichnet, daß** der zusammen mit dem wellenprofilartigen Abschnitt (20) die Abstellfläche der Ablageebene (18) bildende Abschnitt (19) von den Halterungen (16) an den Seitenwänden (15) abnehmbar ist.

7. Kühlgerät nach einem der Ansprüche 1 bis 6, **dadurch gekennzeichnet, daß** der wellenprofilartige Abschnitt (20) und der zusammen mit diesem die Ablageebene (18) bildende Abschnitt (19) geschlossenflächig ausgebildet ist.

8. Kühlgerät nach einem der Ansprüche 1 bis 7, **dadurch gekennzeichnet, daß** der wellenprofilartig ausgebildete Abschnitt (20) aus Kunststoffspritzguß besteht, und der zusammen mit diesem die Ablageebene (20) bildende Abschnitt (19) als mit einem Kunststoffrahmen umspritzte Glasplatte ausgebildet ist.

## Claims

1. Cooling appliance (10) with a cooling chamber (13), which is arranged within its thermally insulating housing (12), is closable by a door (11) and is furnished with storage trays (18) arranged at a spacing one above the other and mounted at least at the side walls (15) of the cooling chamber, **characterised in that** in the case of at least one of the storage trays (18) the support surface has a planar portion (19) and a further portion (20) which is formed in the manner of a wave profile (21), the interconnected wave flights of which extend transversely to the direction of insertion of the storage tray into the cooling chamber (13).

2. Cooling appliance according to claim 1, **characterised in that** the portion (20) provided with the wave profile (21) is arranged in the region of the storage tray (18) remote from the door.

3. Cooling appliance according to claim 1 or 2, **characterised in that** the portion (20) provided with the wave profile (21) is removable from the mounts (16) at the side walls (15).

4. Cooling appliance according to one of claims 1 to 3, **characterised in that** the portion (20) provided with the wave profile (21) is constructed as a reversible portion which is usable in double-sided manner and which is formed to be at least substantially planar at its underside opposite the wave profile (21) and capable of forming a substantially continuous flat support surface with the rest of the support surface of the storage tray (18).

5. Cooling appliance according to one of claims 1 to 4, **characterised in that** the portion (20) provided with the wave profile (21) is formed to be of wave profile shape over the width of the storage tray (18).

6. Cooling appliance according to one of claims 1 to 5, **characterised in that** the portion (19) forming the support surface of the storage tray (18) together with the portion (20) of wave profile shape is removable from the mounts (16) at the side walls (15).

7. Cooling appliance according to one of claims 1 to 6, **characterised in that** the portion (20) of wave profile shape and the portion (19) forming the storage tray (18) together therewith is formed to be of closed area.

8. Cooling appliance according to one of claims 1 to 7, **characterised in that** the portion (20) formed to be of wave profile shape consists of a synthetic material injection moulding and the portion (19) forming the storage tray (20) together therewith is constructed as a glass plate injection-moulded around by a synthetic material frame.

## Revendications

1. Appareil réfrigérant (10) comprenant un espace réfrigérant (13) aménagé à l'intérieur d'une carcasse (12) isolante thermique et pouvant être fermé par une porte (11), ledit espace réfrigérant étant muni de niveaux de rangement (18) superposés à distance l'un de l'autre et retenus au moins au niveau des parois latérales (15) de l'espace réfrigérant, **caractérisé en ce que** la surface de rangement d'au moins un des niveaux de rangement (18) présente une partie (19) plane et une autre partie (20) réalisée sous la forme d'un profil ondulé (21) dont la succession ininterrompue de creux et de sommets est transversale par rapport au sens dans lequel le niveau de rangement est introduit dans l'espace réfrigérant (13).

2. Appareil réfrigérant selon la revendication 1, **caractérisé en ce que** la partie (20) au profil ondulé (21) se trouve dans une zone du niveau de rangement (18) éloignée de la porte.

3. Appareil réfrigérant selon la revendication 1 ou 2, **caractérisé en ce que** la partie (20) au profil ondulé (21) peut être détachée des éléments de retenue (16) au niveau des parois latérales (15).

4. Appareil réfrigérant selon l'une des revendications 1 à 3, **caractérisé en ce que** la partie (20) au profil ondulé (21) est réalisée comme partie réversible pouvant être utilisée sur ses deux faces, dont la face inférieure opposée au profil ondulé (21) est sensiblement plane et peut former, conjointement avec le reste de la surface du niveau de rangement (18), une surface de rangement pour l'essentiel ininterrompue.

5. Appareil réfrigérant selon l'une des revendications 1 à 4, **caractérisé en ce que** la partie (20) au profil ondulé (21) est réalisée sous forme d'un profil ondulé sur la largeur du niveau de rangement (18).

6. Appareil réfrigérant selon l'une des revendications 1 à 5, **caractérisé en ce que** la partie (19) formant la surface de rangement du niveau de rangement (18) conjointement avec la partie (20) ayant la forme d'un profil ondulé peut être retirée des éléments de retenue (16) au niveau des parois latérales (15).

7. Appareil réfrigérant selon l'une des revendications 1 à 6, **caractérisé en ce que** la partie (20) réalisée sous la forme d'un profil ondulé et la partie (19) formant le niveau de rangement (18) conjointement avec la première sont réalisées de manière à former une surface fermée.

8. Appareil réfrigérant selon l'une des revendications 1 à 7, **caractérisé en ce que** la partie (20) réalisée sous la forme d'un profil ondulé est composée de matière plastique moulée par injection et que la partie (19) formant le niveau de rangement (18) conjointement avec la première est réalisée comme plaque de verre enchâssée par injection d'un châssis en matière plastique.
